# EUROPÄISCHE PATENTSCHRIFT

(11) **EP 0 852 326 B1**
(45) Veröffentlichungstag und Bekanntmachung des Hinweises auf die Patenterteilung: **17.07.2002**
(21) Anmeldenummer: 97112897.0
(22) Anmeldetag: 26.07.1997
(51) Int. Cl.: F41G 3/04, F41G 5/08

(54) **Waffenbatterie für Flugabwehr-Feuereinheiten**
Weapon battery for anti-aircraft fire units
Batterie d'armes pour unités de tir anti-aériennes

(30) Priorität: 09.12.1996 CH 301096
(43) Veröffentlichungstag der Anmeldung: 08.07.1998
(73) Patentinhaber: OERLIKON CONTRAVES AG, 8050 Zürich (CH)
(72) Erfinder: Piccolruaz, Heinz, 8106 Adlikon b. Regensdorf (CH)
(74) Vertreter: OK pat AG

(56) Entgegenhaltungen:
- EP-A- 0 249 679
- EP-A- 0 327 029
- EP-A- 0 383 043
- EP-A- 0 431 892
- EP-A- 0 551 667
- DE-A- 3 235 266
- GB-A- 2 136 097
- US-A- 5 443 227

## Beschreibung

Die vorliegende Erfindung betrifft eine Waffenbatterie nach dem Oberbegriff des Anspruches 1.

Mit der ***EP-A1- 0 551 667*** ist eine aus mehreren Lenkwaffen-Abschussstationen bestehende Waffenbatterie bekannt geworden. Die Lenkwaffen-Abschussstationen, im folgenden auch Feuereinheiten genannt, weisen Mittel zur Erfassung eines Zieles auf und sind mit einer Zentraleinheit verbunden. Jede Feuereinheit sendet über die Verbindungen Daten, welche die Position und Geschwindigkeit des momentan verfolgten Zieles betreffen, an die Zentraleinheit. Diese Daten werden von der Zentraleinheit unmittelbar nach Empfang über Funk an alle Feuereinheiten zurückgesendet. Jede Feuereinheit enthält eine computerisierte Steuerungseinrichtung, die einen Zielsensor und -verfolger aufweist. Der erste Sensor, der ein bestimmtes Ziel feststellt, teilt dies den anderen Feuereinheiten mit, die daraufhin von der Behandlung des Zieles ausgesperrt werden, jedoch fortfahren, es weiter zu verfolgen. Diese Aktion ist einem übergeordneten Steuerungsalgorithmus unterworfen, wobei die dazu erforderlichen Berechnungen von den Feuereinheiten durchgeführt werden.

Die Nachteile der vorstehend beschriebenen Waffenbatterie beruhen darauf, dass die Feuereinheiten ihre Zielmeldungen über die Zentraleinheit austauschen, so dass bei deren Ausfall das ganze System lahmgelegt wird. Ausserdem kann die Uebertragung der Daten durch Funk gestört werden. Weiterhin ist es als nachteilig anzusehen, dass ein bestimmtes Ziel gleichzeitig nicht durch mehr als eine Feuereinheit bekämpft werden kann.

Lenkwaffen eignen sich übrigens für grössere Einsatzdistanzen und Flughöhen als Rohrwaffen. Umgekehrt sind Rohrwaffen dank ihrer kleinen Reaktionszeit bei der Abwehr von Tieffliegern den Lenkwaffen überlegen. Damit sich ein Tiefflieger auch in rauhem Gelände nicht unbemerkt anschleichen kann, ist hier die Koordination der Feuereinheiten besonders wertvoll.

Die ***EP-A1-0 551 667*** beschreibt eine Waffenbatterie mit einer Feuerleitanlage, welche auf einem Schiff angeordnet ist. Sie umfasst mehrere Feuereinheiten, welche einerseits direkt über einen Datenbus und anderseits über eine zentrale Steuerungseinheit miteinander verbunden sind. Die zentrale Steuerungseinheit bildet einen funktionswesentlichen Bestandteil der Waffenbatterie. Die Verbindungsanordnung, welche die direkte und die indirekte Verbindung der Feuereinheiten umfasst, ist verhältnismässig aufwändig. Im Weiteren weist diese Waffenbatterie die oben beschriebenen Nachteile auf, die sich im Zusammenhang mit einer zentralen Steuerungseinheit ergeben.

Eine besondere konstruktive Ausführung einer weiteren Feuerleitanlage ist aus der ***EP-A2-0 327 029*** bekannt. Beschrieben ist eine Anlage mit mehreren Bedienungsplätzen. Jeder Bedienungsplatz ist mit einem Einschubrahmen ausgerüstet ist. Der Einschubrahmen enthält verschiedene Baugruppen, insbesondere eine Schnittstellen- und Steuerungsbaugruppe mit einem Bus-Anschluss. Die Gesamtsteuerung der Anlage erfolgt durch eine der Schnittstellen- und Steuerungsbaugruppen.

Aus der ***US-A-5,443,227*** ist eine Feuerleitanlage mit einer zentralen Steuerungseinheit und einer faseroptischen bidirektionalen Datenübertragungsanordnung mit mehreren Kanälen bekannt. Auch diese Anlage weist eine zentrale Steuerungsanordnung mit den damit verbundenen, oben beschriebenen Nachteilen auf.

Bei einem weiteren durch die ***EP-A- 0 431 892*** bekannt gewordenen Netzwerk von Lenkwaffen-Abschussstationen sind mehrere Sensoren für die Erfassung von Zieldaten vorgesehen. Diese Zieldaten werden einem Datennetz zugeführt, welches die Daten zu einem integrierten Bild der Zielaktivitäten kombiniert. Dieses Bild wird zwei Direktoren zugeleitet, die vier Effektoren in Form von Werfern steuern.

Vorstehend genanntes Netzwerk hat den Nachteil, dass die Daten von den Sensoren über das Datennetz zu den Direktoren fliessen, nicht aber in umgekehrter Richtung. Dadurch ist es nicht möglich, dass ein Sensor, der ein Ziel bereits erfasst hat, einem anderen Sensor helfen kann, dieses Ziel ebenfalls zu erfassen. Ebenso wenig ist es möglich, dass die Direktoren ihren Einsatz koordinieren können, da der eine Direktor nicht wissen kann, welches Ziel vom anderen Direktor bekämpft wird. So kann es passieren, dass ein Ziel von mehreren Werfern bekämpft wird, während ein anderes unbehelligt bleibt.

Die ***DE-A-32 35 266*** beschreibt ein Kopplernetzwerk zum Verkoppeln mehrer Teilnehmersender mit mehreren teilnehmerempfängern. Sie enthält jedoch keine spezifisch auf Waffenbatterien bzw. Feuerleitanlagen anwendbare Lehre.

Aus der **GB-A-2 136 097** ist eine Feuerleitanlage bekannt, bei welcher zwar die Berechnungen dezentralisiert erfolgen, aber unter Steuerung durch einen Zentralcomputer. Auf die Nachteile zentraler Einheiten wurde weiter oben eingegangen.

Schliesslich ist mit der ***EP-A-0* 249 *676*** ein Feuerleitsystem für eine Waffenanlage eines Panzerfahrzeuges bekanntgeworden. Vorgesehen ist, dass bei einem ganzen oder teilweisen Ausfall des Feuerleitsystems auf einen zur Bedienung bestimmten Betriebsmodus umgeschaltet werden kann. Aus diesem Feuerleitsystem lassen sich keine Lehren für die spezifischen Probleme ableiten, die mit der Erfindung zu lösen sind.

Der Erfindung liegt die Aufgabe zugrunde, eine Waffenbatterie der eingangs genannten Art vorzuschlagen, die vorstehend erwähnte Nachteile nicht aufweist und nicht nur Lenk- sondern auch Rohrwaffen einsetzt, welch letztere Rohrwaffen besonders für die Abwehr von Tieffliegern geeignet sind.

Diese Aufgabe wird bei einer Waffenbatterie der eingangs genannten Art durch die Merkmale des kennzeichnenden Teil des Anspruchs 1 gelöst.

Gemäss Weiterbildungen der Erfindung wird der Kampfplan von jedem Direktor unabhängig von den anderen Direktoren aus den zur Verfügung stehenden Daten berechnet, wobei bei der Berechnung auch Informationen über die Position und Einsatzfähigkeit aller Feuereinheiten berücksichtigt werden.

Die mit der Erfindung erzielten Vorteile sind darin zu sehen, dass das gleiche Ziel gleichzeitig von mehr als einer Feuereinheit bekämpft werden kann, wobei jedoch die Möglichkeit besteht, ein weiteres gleichzeitig vorhandenes Ziel durch eine andere Feuereinheit zu bekämpfen. Da die erfindungsgemäss informatisch vernetzten Flugabwehr-Feuereinheiten zusammen mit den vorgelagerten Sensoren ein genügend grosses Gebiet abdecken, können angreifende Tiefflieger leichter entdeckt werden. Dadurch ist es möglich, billige Flugabwehr-Feuereinheiten mit grösserer Reaktionszeit einzusetzen.

Die vorgeschlagene triangulatorische Vermessung des Zieles durch passive Sensoren ist besonders billig und wirksam, da das Ziel sich nicht durch elektronische Abwehrmassnahmen dagegen schützen kann.

Ein weiterer Vorteil gegenüber dem Stand der Technik liegt darin, dass die Verwendung von unverarbeiteten Messwerten anstatt von vorverarbeiteten Schätzwerten vorgeschlagen wird.

Durch die dauernde Nachführung des Kampfplanes bleibt dieser aktuell, auch dann, wenn sich die Gefechtslage ändert.

Im folgenden wird die Erfindung anhand von Ausführungsbeispielen im Zusammenhang mit den Zeichnungen näher erläutert. Es zeigen:
- **Fig.1a**: Eine schematische Darstellung einer Feuereinheit mit Lenkwaffen gemäss allgemeinem Stand der Technik,
- **Fig.1b**: eine schematische Darstellung einer Feuereinheit mit Rohrwaffen gemäss allgemeinem Stand der Technik,
- **Fig.2**: eine schematische Darstellung einer Waffenbatterie gemäss der vorstehend genannten ***EP-A- 0 431 892,***
- **Fig.3**: eine schematische Darstellung einer Waffenbatterie gemäss der vorstehend genannten ***EP-A1- 0 551 667,***
- **Fig.4**: eine schematische Darstellung der erfindungsgemässen Waffenbatterie, und
- **Fig.5a,5b**: eine schematische Darstellung einer triangulatorischen Vermessung eines Zieles.

In den **Fig.1a** und **1b** ist mit **1** ein Sensor bezeichnet, der die Position und eventuell auch die Radialgeschwindigkeit eines Zieles vermisst. Der Sensor **1** kann ein Suchsensor sein, der viele Ziele ungenau vermisst oder ein Folgesensor, der ein einziges Ziel genau vermisst. Er kann jedoch auch beides sein. Der Sensor **1** steht mit einem Direktor 2 in Verbindung, der die Flugbahn eines Zieles berechnet und extrapoliert und über den Einsatz des Sensors **1** und eines Effektors **3, 4** entscheidet, wobei der Effektor **3** (**Fig.1a**) ein Werfer und der Effektor **4** (**Fig.1b**) ein Geschütz ist. Damit eine aus dem Sensor **1,** dem Direktor **2** und dem Effektor **3** bzw. **4** bestehende Feuereinheit möglichst wenig verwundbar ist, liegen die Teile **1, 2, 3** bzw. **4** vorzugsweise weit voneinander entfernt. Ausserdem ist vorzugsweise nur der Direktor **2** dauernd bemannt, denn er sendet weder Strahlung aktiver Messmittel noch Geschosse aus und kann deshalb besser getarnt werden als Sensor **1** und Effektor **3, 4.** Weiterhin schützt die räumliche Distanzierung den Sensor **1** vor den Erschütterungen, dem Rauch und der Hitze des Effektors **3, 4.**

Gemäss **Fig.2** sind vier Sensoren **5** über ein Datennetz **6** mit zwei Direktoren **7** verbunden. Mit **8** sind Effektoren in Form von Werfern bezeichnet, wobei jeder Effektor 8 mit jedem Direktor **7** in Verbindung steht. Die Funktionsweise dieser Waffenbatterie ist vorstehend kurz im Stand der Technik beschrieben.

Nach **Fig.3** sind vier Feuereinheiten vorgesehen, die je aus einem Sensor **10,** einem Direktor **11** und einem Werfer **12** gebildet sind. Die Feuereinheiten stehen über eine Zentraleinheit **13** miteinander in Verbindung. Die Funktionsweise dieser Waffenbatterie ist vorstehend im Stand der Technik beschrieben.

In der **Fig.4** sind mit **20, 21, 22** und **23** vier Feuereinheiten bezeichnet, die je aus einem Direktor **24** und mindestens einem Sensor **25** und mindestens einem ersten Effektor **26** oder mindestens einem zweiten Effektor **27** bestehen. Im gewählten Beispiel weist die erste Feuereinheit **20** noch einen weiteren Effektor in Form des zweiten Effektors **27** und die zweite Feuereinheit **21** einen ersten Effektor **26** auf. Die dritte Feuereinheit **22** besitzt einen zweiten Sensor **25,** während die vierte Feuereinheit **23** einen weiteren Sensor **28** aufweist. Die Direktoren **24** sind direkt und bidirektional mit ihren zugehörigen Sensoren **25** verbunden und können diese optimal einsetzen, beispielsweise mit Hilfe von Informationen von andern Sensoren. Dabei kann ein Teil dieser Sensoren so weit vorgelagert sein, dass er primär nicht dem Einsatz der Effektoren **26, 27** dient, sondern der Vorwarnung und Einweisung der übrigen Sensoren. Die Direktoren **24** der Feuereinheiten **20, 21, 22, 23** sind direkt und vorzugsweise bidirektional durch eine Ring-Struktur **29** miteinander verbunden. Bei der Ring-Struktur **29** leitet jede Feuereinheit **20, 21, 22, 23** die Daten, die sie erfasst oder empfängt, jeweils an die nächste Feuereinheit **20, 21, 22, 23** weiter.

Es ist jedoch auch möglich, nur einen Teil der Direktoren durch eine Ring-Struktur miteinander zu verbinden. Ausser der Ring-Struktur sind noch andere, vorzugsweise stärker vernetzte Strukturen, wie beispielsweise ein Datenbus oder ein Funknetz, welche beide die gleiche Struktur haben, denkbar. Dies bedeutet, dass die von einer Feuereinheit gesendeten Daten gleichzeitig von allen anderen Feuereinheiten empfangen werden können. Je stärker also eine Struktur vernetzt ist, desto geringer sind sowohl die Zeitverluste bei der Uebertragung der Daten als auch die Folgen eines Ausfalls einer einzelnen Verbindung.

Jeder Direktor **24** kommuniziert mit jedem anderen, so dass auch jeder seiner Sensoren **25** mit jedem anderen zusammen arbeiten kann. Auf diese Weise kann ein Sensor, der ein Ziel noch nicht erfasst hat, von einem anderen Sensor, der es bereits erfasst hat, eingewiesen werden. Dadurch ist es auch möglich, dass zwei Sensoren, die das gleiche Ziel rein passiv verfolgen, durch Triangulation die Distanz des Zieles bestimmen können, ohne dass das Ziel durch den Empfang aktiver Strahlung gewarnt wird. Falls das Ziel sich durch Ausstrahlung von Störsignalen schützen würde, würden diese Störsignale nur die Genauigkeit der passiven Vermessung verbessern.

In den **Fig.5a** und **5b** sind mit **30** ein ein Ziel darstellendes Flugzeug und mit **31, 32** zwei Sensoren bezeichnet, die entweder gleich oder wie dargestellt ungleich sein können. Eine erste und eine zweite Ellipse **33, 34** stellen Bereiche der passiv arbeitenden Sensoren **31,** **32** dar, in welchen je einer der beiden das Ziel vermutet, solange der eine Sensor noch nicht weiss, was der andere weiss. Die Ellipsen **31, 32** sind in Wirklichkeit viel schlanker, als in **Fig.5b** dargestellt, denn die Winkel-Information ist bei passiver Vermessung meistens viel genauer als die Distanz-Information. Eine dritte, kleinere Ellipse **35** stellt den Bereich dar, in welchem beide Sensoren **31, 32** das Ziel vermuten, wenn sie zusammenarbeiten. Die Zusammenarbeit kann in diesem Fall oder auch in anderen Fällen beispielsweise darin bestehen, dass die Sensoren **31, 32** ihre rohen Messdaten in ein Kalman-Filter einspeisen, das z.B. in mindestens einem Direktor **24** vorgesehen ist. Diese Methode ermöglicht, dass beliebig viele Sensoren zusammenarbeiten können, wenn über die Datenverbindungen unverarbeitete Messdaten (rohe Messdaten) mit weissem Messrauschen ausgetauscht werden.

Die anhand der **Fig. 4, 5a** und **5b** beschriebene Waffenbatterie arbeitet wie folgt:
Aufgrund der vorliegenden Informationen wird ein Kampfplan erstellt, welcher definiert, welches Ziel von wann bis wann von welchem Effektor welcher Feuereinheit beschossen wird (beispielsweise Rohrwaffe **26** der ersten Feuereinheit **20**). Der Kampfplan wird durch eine vieldimensionale und iterative Optimierung derart entworfen und dauernd nachgeführt, dass der voraussichtliche gesamte Kampferfolg aller Feuereinheiten maximal wird und bleibt, dies unter Berücksichtigung der Zielwechsel-Zeiten und der Begrenzungen der Munitionsvorräte usw. Dieser voraussichtliche Kampferfolg kann beispielsweise definiert sein als Erwartungswert der Zahl der Abschüsse oder als Ueberlebenswahrscheinlichkeit des Schutzobjekts oder als gewichtetes Mittel von beiden. Das schliesst im Gegensatz zum zuerst genannten Stand der Technik nicht aus, dass das gleiche Ziel gleichzeitig von mehr als einer Feuereinheit bekämpft wird.

Für die erwähnte Optimierung sind verschiedene Verfahren bekannt wie beispielsweise Quasi-Newton (Broyden-Fletcher-Goldfarb-Shanno oder Davidson-Fletcher-Powell), minimale Fehlerquadrate (Gauss-Newton oder Levenberg-Marquardt) sowie Simplex (Nelder-Mead). Sie können allerdings keine harten Randbedingungen wie z.B. die Begrenzung des Munitionsvorrats verarbeiten. Optimierungsverfahren für harte Randbedingungen sind theoretisch und numerisch wesentlich anspruchsvoller. Deshalb wird die harte Randbedingung durch eine weiche Randbedingung dadurch angenähert, dass beispielsweise der Munitionsverbrauch durch einen Abzug am Kampferfolg "bestraft" wird, und zwar umso härter, je kleiner der Munitionsvorrat geworden ist.

Jeder Direktor **24** berechnet unabhängig von den anderen Direktoren die Luftlage und den Kampfplan aufgrund der zur Verfügung stehenden Informationen. Dazu gehören auch Informationen über die Position und Einsatzfähigkeit aller Feuereinheiten **20, 21, 22, 23.** Normalerweise werden allen Direktoren **24** alle Informationen zur Verfügung stehen, so dass alle Direktoren **24** den gleichen Kampfplan berechnen und ausführen können. Diese demokratische Koordination ist effizient und wird nur schwach suboptional, wenn infolge Ausfalls einzelner Datenverbindungen einige Informationen nicht allen Direktoren **24** zur Verfügung stehen.

## Patentansprüche

1. Waffenbatterie mit Feuereinheiten [**20, 21, 22, 23**] zur Bekämpfung fliegender Ziele, wobei
jede Feuereinheit [**20, 21, 22, 23**]
mindestens einen Sensor [**25**] zum Erfassen von ein Ziel betreffenden Zieldaten,
einen Direktor [**24**] zum Berechnen der Flugbahn des Ziels und
mindestens einen Effektor [**26, 27**] zum Bekämpfen des Ziels aufweist, wobei
der Sensor [**25**] und der mindestens eine Effektor [**26, 27**] mit dem Direktor [**24**] verbunden sind, und
die Feuereinheiten [**20, 21, 22, 23**] miteinander in Verbindung stehen,
**dadurch gekennzeichnet,**
- **dass** die Direktoren der Feuereinheiten [**20, 21, 22, 23**] direkt miteinander verbunden sind, wobei die Direktoren mindestens eines Teiles der Feuereinheiten [**20, 21, 22, 23**] über eine Ring-Struktur [**29**] miteinander verbunden sind, um jedem der Direktoren [**24**] die von den anderen Feuereinheiten [**20, 21, 22, 23**] erfassten Zieldaten zuzuleiten, und
- **dass** jede Feuereinheit [**20, 21, 22, 23**] dazu ausgebildet ist, aus den ihr zur Verfügung stehenden Zieldaten einen Kampfplan für die Effektoren [**26, 27**] aller Feuereinheiten [**20, 21, 22, 23**] zu berechnen, mittels welchem der Einsatz der Effektoren [**26, 27**] koordiniert wird.

2. Waffenbatterie nach Anspruch **1,**
**dadurch gekennzeichnet, dass**
die Direktoren (**24**) aller Feuereinheiten (**20, 21, 22, 23**) über eine Ring-Struktur (**29**) miteinander verbunden sind, wobei jede Feuereinheit die Daten, die sie erfasst oder empfängt, jeweils an die nächste Feuereinheit weiterleitet.

3. Waffenbatterie nach Anspruch **1**,
**dadurch gekennzeichnet, dass**
die Direktoren (**24**) der Feuereinheiten (**20, 21, 22, 23**) über eine Bus-Struktur oder ein Funknetz miteinander verbunden sind, wobei die von einer Feuereinheit gesendeten Daten gegebenenfalls gleichzeitig von allen anderen Feuereinheiten empfangen werden können.

4. Waffenbatterie nach Anspuch **1**,
**dadurch gekennzeichnet, dass**
die Daten zwischen den Direktoren (**24**) der Feuereinheiten (**20, 21, 22, 23**) bidirektional ausgetauscht werden.

5. Waffenbatterie nach Anspruch **1,**
**dadurch gekennzeichnet, dass**
die Daten zwischen den Direktoren (**24**) und den zugeordneten Sensoren (**25**) bidirektional ausgetauscht werden, so dass ein Direktor (**24**) von mindestens einem seiner Sensoren (**25**) Daten empfängt und ihm von anderen Sensoren empfangene Daten zusendet.

6. Waffenbatterie nach Anspruch **4** und **5,**
**dadurch gekennzeichnet, dass**
die Sensoren (**25**) bzw. Direktoren (**24**) rohe Messdaten austauschen.

7. Waffenbatterie nach Anspruch **1,**
**dadurch gekennzeichnet, dass**
mindestens einer der Effektoren der Feuereinheiten (**20, 21, 22, 23**) eine Rohrwaffe ist.

8. Waffenbatterie nach Anspruch **1,**
**dadurch gekennzeichnet, dass**
mindestens zwei passiv arbeitende oder zu passiver Funktion schaltbare Sensoren (**31, 32**) vorgesehen sind, die das Ziel (**30**) triangulatorisch vermessen, falls sie passiv arbeiten.

9. Waffenbatterie nach Anspruch **1**,
**dadurch gekennzeichnet, dass**
ein Teil der Sensoren (**25**) als vorgelagerte Sensoren eingesetzt sind, die der frühzeitigen Erfassung des Zieles, der Vorwarnung und der Einweisung der übrigen Sensoren dienen.

10. Waffenbatterie nach Anspruch **1**,
**dadurch gekennzeichnet, dass**
nur die Direktoren (**24**) dauernd bemannt sind.

11. Waffenbatterie nach Anspruch **1,**
**dadurch gekennzeichnet, dass**
der Kampfplan von jedem Direktor (**24**) unabhängig von den anderen Direktoren aufgrund der ihm zur Verfügung stehenden Daten errechnet wird.

12. Waffenbatterie nach Anspruch **11,**
**dadurch gekennzeichnet, dass**
bei der Berechnung des Kampfplanes Informationen über die Position und Einsatzfähigkeit aller Feuereinheiten (**20, 21, 22, 23**) berücksichtigt werden.

13. Waffenbatterie nach Anspruch **12,**
**dadurch gekennzeichnet, dass**
bei der Berechnung des Kampfplanes Zielwechselzeiten und die Begrenzungen der Munitionsvorräte berücksichtigt werden.

14. Waffenbatterie nach Anspruch **13**,
**dadurch gekennzeichnet, dass**
der Kampfplan durch iterative Berechnung mit den jeweils neuesten Daten ständig nachgeführt wird.

## Claims

1. Weapons battery having firing units [20, 21, 22, 23] for fighting airborne targets, where
each firing unit [20, 21, 22, 23] has
at least one sensor [25] for detecting data relating to a target,
a director [24] for calculating the target's trajectory,
and
at least one effector [26, 27] for fighting off the target, with
the sensor [25] and the not less than one effector [26, 27] being linked to the director [24], and
the firing units [20, 21, 22, 23] communicating with one another,
**characterised in that**
- the directors of the firing units [20, 21, 22, 23] are directly linked to one another, with the directors of at least part of the firing units [20, 21, 22, 23] being linked to one another via a ring structure [29] in order to forward to each of the directors [24] the target data detected by the other firing units [20, 21, 22, 23], and
- each firing unit [20, 21, 22, 23] is constructed so as to calculate for the effectors [26, 27] of all the firing units [20, 21, 22, 23], from the target-related data available to it, a battle plan by means of which the deployment of the effectors [26, 27] is coordinated.

2. Weapons battery according to claim 1, **characterised in that** the directors (24) of all the firing units (20, 21, 22, 23) are linked to one another via a ring structure (29), with each firing unit forwarding the data detected or received by it to the next firing unit in each case.

3. Weapons battery according to claim 1, **characterised in that** the directors (24) of the firing units (20, 21, 22, 23) are linked to one another via a bus structure or a radio network, it being possible for the data transmitted by one firing unit to be simultaneously received by all the other firing units if appropriate.

4. Weapons battery according to claim 1, **characterised in that** the data are exchanged bi-directionally between the directors (24) of the firing units (20, 21, 22, 23).

5. Weapons battery according to claim 1, **characterised in that** the data are exchanged bi-directionally between the directors (24) and the associated sensors (25), with the result that a director (24) receives data from at least one of its sensors (25) and transmits to it data received from other sensors.

6. Weapons battery according to claims 4 and 5, **characterised in that** the sensors (25) and directors (24) exchange raw data.

7. Weapons battery according to claim 1, **characterised in that** at least one of the effectors of the firing units (20, 21, 22, 23) is a tube-type weapon.

8. Weapons battery according to claim 1, **characterised in that** at least two sensors (31, 32) are provided which are passively operating or can be switched to passive operation and which triangulate the target (30) if they are passively operating.

9. Weapons battery according to claim 1, **characterised in that** some of the sensors (25) are deployed as advance sensors which are used for early detection of the target and for advance warning and instruction of the remaining sensors.

10. Weapons battery according to claim 1, **characterised in that** only the directors (24) are permanently manned.

11. Weapons battery according to claim 1, **characterised in that** the battle plan is worked out by each director (24) independently of the other directors, on the basis of the data available to it.

12. Weapons battery according to claim 11, **characterised in that** the calculation of the battle plan takes into account information about the position and operational readiness of all the firing units (20, 21, 22, 23).

13. Weapons battery according to claim 12, **characterised in that** the calculation of the battle plan takes into account target changeover times and the limitations of the ammunition supplies.

14. Weapons battery according to claim 13, **characterised in that** the battle plan is continually updated by iterative calculation using the latest data in each case.

## Revendications

1. Batterie d'armes avec unités de tir (**20, 21, 22, 23**) destinée à combattre des cibles volantes,
chaque unité de tir (**20, 21, 22, 23**)
comportant au moins un détecteur (**25**) servant à acquérir des données concernant une cible,
un directeur (**24**) servant à calculer la trajectoire de la cible et
au moins un effecteur (**26, 27**) servant à combattre la cible,
le détecteur (**25**) et au moins un effecteur (**26, 27**) étant reliés au directeur (**24**), et
les unités de tir (**20, 21, 22, 23**) communiquant les unes avec les autres,
**caractérisé en ce que**
- les directeurs des unités de tir (**20, 21, 22, 23**) sont directement reliés les uns aux autres, les directeurs d'au moins une partie des unités de tir (**20, 21, 22, 23**) étant reliés les uns aux autres au moyen d'une structure en boucle (**29**), afin que soient transmises à chacun des directeurs (**24**) les données de cible acquises par les autres unités de tir (**20, 21, 22, 23**), et **en ce que**
- chaque unité de tir (**20, 21, 22, 23**) est conçue pour calculer, à partir des données de cible à sa disposition, un plan d'attaque pour les effecteurs (**26, 27**) de toutes les unités de tir (**20, 21, 22, 23**), grâce auquel est coordonnée l'intervention des effecteurs (**26, 27**).

2. Batterie d'armes selon la revendication **1,**
**caractérisée en ce que**
les directeurs (**24**) de toutes les unités de tir (**20, 21, 22, 23**) sont reliés entre eux par une structure en boucle (**29**), chaque unité de tir retransmettant à l'unité de tir suivante les données qu'elle saisit ou reçoit.

3. Batterie d'armes selon la revendication **1**,
**caractérisée en ce que**
les directeurs (**24**) des unités de tir (**20, 21, 22, 23**) sont reliés entre eux par une structure bus ou un réseau radio, les données émises par une unité de tir pouvant éventuellement être simultanément reçues par toutes les autres unités de tir.

4. Batterie d'armes selon la revendication **1**,
**caractérisée en ce que**
les données sont échangées dans les deux directions entre les directeurs (**24**) des unités de tir (**20, 21, 22, 23**).

5. Batterie d'armes selon la revendication **1**,
**caractérisée en ce que**
les données sont échangées dans les deux directions entre les directeurs (**24**) et les détecteurs (**25**) qui leur sont affectés, de sorte qu'un directeur (**24**) reçoit des données d'au moins l'un de ses détecteurs (**25**) et lui envoie des données reçues d'autres détecteurs.

6. Batterie d'armes selon les revendications **4** et **5**,
**caractérisée en ce que**
les détecteurs (**25**) ou les directeurs (**24**) échangent des données de mesure brutes.

7. Batterie d'armes selon la revendication **1**,
**caractérisée en ce que**
au moins l'un des effecteurs des unités de tir (**20, 21, 22, 23**) est une arme à canon.

8. Batterie d'armes selon la revendication **1**,
**caractérisée en ce que**
sont prévus au moins deux détecteurs (**31, 32**) fonctionnant de manière passive ou pouvant être mis en fonctionnement passif, qui mesurent la cible (**30**) de façon triangulaire lorsqu'ils fonctionnent de manière passive.

9. Batterie d'armes selon la revendication **1**,
**caractérisée en ce que**
une partie des détecteurs (**25**) est placée en amont afin de détecter très tôt la cible et de prévenir et guider les autres détecteurs.

10. Batterie d'armes selon la revendication **1**,
**caractérisée en ce que**
seuls les directeurs (**24**) possèdent un équipage en permanence.

11. Batterie d'armes selon la revendication **1,**
**caractérisée en ce que**
le plan d'attaque est calculé par chaque directeur (**24**), indépendamment des autres directeurs, sur la base des données à sa disposition.

12. Batterie d'armes selon la revendication **11**,
**caractérisée en ce que**
des informations concernant la position et la capacité d'intervention de toutes les unités de tir (**20, 21, 22, 23**) sont prises en compte dans le calcul du plan d'attaque.

13. Batterie d'armes selon la revendication **12**,
**caractérisée en ce que**
les temps de permutation de cible et les limites des stocks de munitions sont pris en compte dans le calcul du plan d'attaque.

14. Batterie d'armes selon la revendication **13**,
**caractérisée en ce que**
le plan d'attaque est constamment actualisé, par un calcul itératif, pour tenir compte des données les plus récentes.
